# EUROPÄISCHE PATENTSCHRIFT

(11) **EP 0 965 375 B1**
(45) Veröffentlichungstag und Bekanntmachung des Hinweises auf die Patenterteilung: **15.09.2004**
(21) Anmeldenummer: 99810530.8
(22) Anmeldetag: 16.06.1999
(51) Int. Cl.: B01D 21/24, B01D 21/26, B04C 3/06, B04C 5/04, B04C 5/103, C02F 1/00

(54) **Vorrichtung zum Separieren der Feststoffe aus Flüssigkeits-Feststoffgemischen**
Device for removing solid matter from a mixture of liquid and solid matter
Dispositif pour la séparation de solide d'un mélange solide-liquide

(30) Priorität: 16.06.1998 CH 129198
(43) Veröffentlichungstag der Anmeldung: 22.12.1999
(73) Patentinhaber: Oekag AG für angewandte Oekologie, 6005 Luzern (CH)
(72) Erfinder: Morandini, Giorgio, 6005 Luzern (CH)
(74) Vertreter: Gachnang, Hans Rudolf

(56) Entgegenhaltungen:
- EP-A- 0 404 548
- US-A- 3 349 548
- US-A- 4 624 691
- US-A- 5 137 554
- PATENT ABSTRACTS OF JAPAN vol. 005, no. 012 (C-040), 24. Januar 1981 (1981-01-24) & JP 55 139853 A (TAKEE MASAYOSHI), 1. November 1980 (1980-11-01)
- PATENT ABSTRACTS OF JAPAN vol. 005, no. 031 (C-045), 25. Februar 1981 (1981-02-25) & JP 55 155753 A (ASANO EREKO KK), 4. Dezember 1980 (1980-12-04)

## Beschreibung

Gegenstand ist eine Vorrichtung zum Separieren der Feststoffe aus Flüssigkeits-Feststoffgemischen gemäss Oberbegriff des Patentanspruches 1, wie sie z.B. aus der Schrift EP-A-0 448 282 bekannt ist.

Damit Feststoffe aus Flüssigkeits-Feststoffgemischen getrennt werden können, ist es bereits bekannt, in den Behältern Beruhigungs- und Lenkvorrichtungen anzubringen. Zu diesem Zweck werden unter anderem Tauchrohre mit unteren Umlenkbögen oder Schikanen eingesetzt, welche eine gute Durchmischung des stehenden Wassers mit dem Frischzulauf ohne Aufwirbelung der Sedimente gewährleisten. Bei geringem Flüssigkeitsstand im Tank werden trotzdem und zwangsläufig die auf dem Behälterboden sedimentierten Feststoffe aufgewirbelt und über die Entnahmevorrichtung für gereinigte Flüssigkeit angesaugt. Um dies zu vermeiden, werden die Saugstutzen der Saugleitungen höher gesetzt und dadurch die unteren Bereiche des Behälters nicht genutzt. Dieses verlorene Nutzvolumen kann nicht zurückgewonnen werden. Es ist weiter bekannt, schwimmende Ansaugleitungen zu verwenden, um stets im Bereich der Flüssigkeitsoberfläche Flüssigkeit absaugen zu können. Weiter haben die bekannten Vorrichtungen den Nachteil, dass sich an den Behälterwandungen Feststoffe absetzen und folglich von Zeit zu Zeit der gesamte Behälter entleert und gereinigt werden muss. Eine Durchmischung der im Behälter gesammelten Flüssigkeit erfolgt mehr oder weniger zufällig.
Es sind auch bereits sehr aufwendige ausgeklügelte Schmutzausscheidevorrichtungen bekannt, bei denen die mit Festkörpern beladene Flüssigkeit durch verschiedene Kammern oder Kammerteile eines Behälters geführt werden. Diese bekannten Vorrichtungen eignen sich jedoch nur für unter Druck stehende Behälter, nicht jedoch für solche, die im Prinzip drucklos arbeiten, wie dies üblicherweise bei Regenbrauchwasseranlagen der Fall ist. Deren Aufbau ist zudem teuer in der Herstellung und im Unterhalt.

Die Aufgabe der vorliegenden Erfindung ist die Schaffung einer Vorrichtung, die mit geringem technischem Aufwand einen hohen Reinigungsgrad bewirkt.

Gelöst wird diese Aufgabe durch eine Vorrichtung mit den Merkmalen des Anspruches 1. Besonders vorteilhafte Ausgestaltungen der Erfindung sind in den abhängigen Ansprüchen beschrieben.

Es gelingt auf überraschende Weise, durch geeignete Zuführung der mit Feststoffen beladenen Flüssigkeit entlang der Wandung eines Behälters zu führen und die Feststoffe erst in Bodennähe ins Zentrum des Behälterbodens zu leiten und dort in einer Beruhigungszone zu sedimentieren. Um eine optimale Einleitung der Feststoffe in den Sedimentierbereich zu ermöglichen, ist am Boden des Behälters eine spiralförmig verlaufende Rippe ausgebildet und der Sedimentierbereich als Sumpf gestaltet. Die Entnahme der von Festkörpern befreiten Flüssigkeit erfolgt radial ausserhalb des Sedimentierbereichs und zudem geschützt hinter einer spiralförmigen Rippe. Als Behälter kann ein zylindrisches Rohr mit eingesetztem Boden oder ein konischer oder kugeliger Hohlkörper benutzt werden. Die offen geführte und stetig durchspülte Rinne mit vorzugsweise einer konisch verlaufenden Wand, welche die zugeführte Flüssigkeit entlang der Wandung führt, kann nicht verstopfen. Sie ist zudem stets optisch kontrollierbar und, falls notwendig, einfach zu reinigen. Es entstehen keine unkontrollierten Turbulenzen und Aufwirbelungen der sedimentierten Festkörper durch die eingeleitete Flüssigkeit, da diese nicht herunterstürzt, sondern nach dem Eintritt in den Behälter entlang der Wandung im wesentlichen laminar fliessend geführt wird. Die Entnahme der gereinigten Flüssigkeit in Bodennähe seitlich des tieferliegenden Sumpfs vergrössert das Nutzvolumen des Behälters und dadurch das Kosten-/Nutzenverhältnis. Durch die Zirkulation der Flüssigkeit auf dem Boden des Behälters werden sowohl der Seiher am Ende der Entnahmeleitung oder die seitlichen Ausflussöffnungen als auch der Boden des Behälters stets sauber gehalten. Es kann so nur sauberes Wasser abfliessen. Eine Reinigung ist nicht oder nur selten notwendig, denn die sedimentierten Stoffe aus der Flüssigkeit werden kontinuierlich in den Sumpf geleitet und können diesen nicht mehr verlassen. In einer weiteren vorteilhaften Ausgestaltung der Erfindung wird der Behälter mit der Rinne in einen um ein Vielfaches grösseren Raum eingesetzt und das Brauchwasser durch eine oder mehrere Öffnungen im Bodenbereich aus dem Behälter herausgeführt. Der grössere Raum kann ein bestehender Tank sein.
Eine weitere besonders vorteilhafte und kostengünstige Ausgestaltung der Erfindung umfasst anstelle der V-förmigen Rinne ein schraubenlinienförmig entlang der Wandung des Behälters geführtes Rohr, das in Abständen im Scheitel Austrittsöffnungen für das Wasser aufweist, d.h. abschnittweise als halbkreisförmige Rinne ausgebildet ist.

Die Erfindung wird anhand illustrierter Ausführungsbeispiele näher erläutert. Es zeigen:
- Figur 1: einen Querschnitt durch den Behälter längs Linie I-I in Figur 2,
- Figur 2: einen Längsschnitt durch den Behälter längs Linie II-II in Figur 1 und
- Figur 3: eine vergrösserte Darstellung des Querschnitts der Rinne im Schnitt II-II in Figur 1,
- Figur 4: eine vergrösserte Darstellung der Rinne an deren auslaufseitigem Ende X,
- Figur 5: einen Längsschnitt durch den Behälter in einer Ausführungsform mit einer seitlich aus dem Sumpf wegführenden Überlaufleitung,
- Figur 6: einen Grundriss einer weiteren Ausgestaltung der Erfindung, bei der der Behälter innerhalb einem wesentlich grösserem eckigen Raum eingesetzt ist,
- Figur 7: einen Grundriss einer weiteren Ausgestaltung der Erfindung, bei der der Behälter innerhalb einem wesentlich grösserem runden Raum eingesetzt ist,
- Figur 8: einen Querschnitt längs Linie VIII - VIII in Figur 7,
- Figur 9: einen Grundriss durch einen Behälter mit einer Rinne, die aus einem schraubenlinienförmig verlaufenden Schlauch gebildet wird,
- Figur 10: einen Rinnenabschnitt in Seitenansicht im Bereich A in Figur 9,
- Figur 11: einen Querschnitt durch die Rinne in Figur 9 längs Linie XI - XI.

Die Vorrichtung zum Separieren von Feststoffen aus Flüssigkeits-Feststoffgemischen umfasst einen Separierbehälter, kurz Behälter 1 genannt, mit einer Wand 3. Im dargestellten Beispiel weist der Behälter 1 eine zylindrische Wand 3 auf. Alternativ könnte die Wand 3 sich konisch nach unten verengend ausgebildet sein, d.h. der Behälter 1 könnte ein auf dem Kopf stehender Kegelstumpf sein, oder die Wand könnte mindestens unten halbkugelförmig ausgebildet sein. Der Behälter 1 ist unten durch einen Boden 5 verschlossen, in dessen Zentrum ein Sumpf 7 ausgebildet ist, der ebenfalls eine zylindrische oder kegelförmige oder halbkugelförmige Gestalt aufweisen kann. Der Behälter 1 kann aus Kunststoff, Metall oder aus Beton hergestellt sein.

Eine Zulaufleitung 9 mündet tangential verlaufend in den oberen Bereich des Behälters 1. An das vordere Ende 11 der Zulaufleitung 9 schliesst ein schraubenlinienförmig verlaufendes Leitmittel in Gestalt einer sich stetig verengenden Rinne 13 an. Die Rinne 13 ist als L-förmiges Profil gestaltet, mit einem zur Wand 3 in einem spitzen Winkel verlaufenden und einem horizontalen Schenkel, der mit der Wand 3 des Behälters 1 verbunden, z.B. verschweisst oder verklebt ist. Die Rinne 13 erstreckt sich über mindestens einen Winkelbereich von 90° und endet auf der Höhe h₂. Die Breite der Rinne 13 ist vorzugsweise stetig abnehmend. Das Ende der Rinne 13 liegt folglich unterhalb der Mündung der Leitung 9, die auf der Höhe h₃ liegt. Selbstverständlich kann die Rinne 13 auch eine U-förmige Gestalt wie eine Dachrinne aufweisen. Sie soll in jedem Fall gewährleisten, dass die die Rinne 13 an deren Ende verlassende Flüssigkeit an der Wand 3 weiterfliesst.

Um den zentrisch angeordneten Sumpf 7 erstreckt sich über einen Bereich von ca. 180 oder mehr Winkelgraden eine spiralförmig verlaufende, vom Boden 5 abstehende Rippe 15. Der der Achse A des Behälters 1 am nächsten liegende Teil der Rippe 15 befindet sich in der Mantelfläche der Wand des Sumpfes 7 und erstreckt sich von dort mit zunehmendem Abstand und vorzugsweise zunehmender Höhe spiralförmig von der Achse A über den halben Umfang des Behälters 1.

Vom Sumpf 7 führt eine Schlammabsaugleitung 17 aus dem Behälter 1 heraus. Die Schlammabsaugleitung 17 kann, wie in Figur 2 dargestellt, zentral in den Sumpf 7 hineinragen, nach oben wegführen und durch ein Ventil 19 verschliessbar sein. Die Leitung 17 kann aber auch vom Sumpf 7 nach unten (keine Abbildung) oder seitlich wegführen. Die Absaugleitung 17 kann mit einer nicht dargestellten Pumpe verbunden sein, falls der Ablauf nicht durch Gefälle erfolgen kann.
Alternativ kann gemäss der Ausführungsform in Figur 5 aus dem Sumpf 7 heraus eine überlaufleitung 22 wegführen, deren Ausfluss 24 auf der Höhe h₃ endet. Sobald der Behälter 1 voll ist, beginnt ein Abfluss über die Leitung 22 und gleichzeitig wird der Schlamm aus dem Sumpf 7 abgeführt.

Zwischen der Aussenwand der Rippe 15 und der Wand 3 des Behälters 1 endet in geringem Abstand zum Boden 5 eine Flüssigkeits-Entnahmeleitung 23, mit der die von Festkörpern befreite Flüssigkeit abgesaugt werden kann. Vorzugsweise ist das Ende der Entnahmeleitung 23 mit einem Seiher 25 versehen. Dieser verhindert zum einen das Einsaugen von Festkörpern und zum andern vergrössert sich dadurch die Ansaugfläche und vermindert den Aufbau einer gegen das Ende der Entnahmeleitung 23 gerichteten Saugströmung. Das Ende der Entnahmeleitung 23 bzw. der Seiher 25 liegt unterhalb der minimalen Füllhöhe h₁.

In der Ausgestaltung der Erfindung gemäss den Figuren 6 bis 8 ist der Behälter 1 innerhalb eines volumenmässig wesentlich grösseren Raumes oder Tanks 31 eingesetzt. An die Stelle der Flüssigkeits-Entnahmeleitung 23 treten seitliche Austrittsöffnungen 33 im bodennahen Bereich der Wand 3 des Behälters 1. Diese erlauben dem Brauchwasser den Austritt in den grossen Tank 31. Die Sendimente verbleiben im Sumpf 7 des Behälters 1 und können diesem periodisch entnommen werden.

In der Figuren 9 bis 11 wird die Rinne 13 durch ein Rohr 35 gebildet, das schraubenlinienförmig entlang der Wand 3 geführt ist. Im Bereich des oberen Rohrscheitels S ist das Rohr 35 in Abständen aufgeschnitten, so dass Öffnungen 37 entstehen, durch welche das sedimentfreie Wasser austreten kann, wenn der Wasserspiegel im Behälter 1 ansteigt und das untere Rohrende übersteigt. Das Rohr 35 endet auf der Behältersohle 5.

Im folgenden wird die Funktionsweise der Vorrichtung näher erläutert. Die zufliessende Flüssigkeit, z.B. Regenwasser von Dächern und Plätzen, fliesst durch die Leitung 9 in den Behälter 1 und gelangt über die geneigte Rinne 13 und mit stets grösser werdender Fliessgeschwindigkeit an die Wand 3 des Behälters 1. Je höher die Fliessgeschwindigkeit der Flüssigkeit ist, umso grösser wird die Rotationsbewegung der Flüssigkeit im Behälter 1, welche in der Rinne 13 an der Wand 3 hochgedrückt wird (vgl. Figur 4). Dies gewährleistet, dass die Wand 3 des Behälters 1 unabhängig vom Wasserstand innerhalb des Behälters 1 frei von Ablagerungen bleibt. Bei starkem Zufluss bewirkt die eingeführte Flüssigkeitsmenge eine Rotation des gesamten Behälterinhalts im Uhrzeigersinn. Je grösser der Zufluss und je kleiner das Flüssigkeitsniveau im Behälter 1, umso grösser ist die Rotationsgeschwindigkeit. Die stete Umwälzung des Behälterinhalts verbessert die Qualität der Flüssigkeit und die Lagerfähigkeit. Durch die Rippe 15 werden an der Sohle (Boden 5) des Behälters 1 sich absetzenden Feststoffe sukzessive ins Zentrum befördert und gelangen in den Sumpf 7. Eine Aufwirbelung innerhalb des Sumpfs 7 findet nicht mehr statt und die Feststoffe können durch die Schlammablaufleitung 17 und/oder die Überlaufleitung 22 aus dem Sumpf 7 entnommen werden. Die Entnahme der Festkörper aus dem Sumpf 7 kann kontinuierlich oder periodisch erfolgen. Im zweiten Ausführungsbeispiel werden die Festkörper immer bei überlaufendem Behälter abgeführt.
Analog sind die Verhältnisse bei der rohrförmigen Rinne in den Figuren 9 bis 11. Die eintretende Flüssigkeit fliesst mit zunehmender Geschwindigkeit nach unten und kann in Bodennähe, getrennt von den Festkörpern entnommen werden. Steigt im Behälter 1 der Wasserspiegel, so tritt die sedimentfreiere Flüssigkeit durch die der Oberfläche am nächsten liegende Öffnung 37 aus; die Sedimente gleiten im Rohr 35 weiter nach unten in den Sumpf 7.
Die Entnahme der von Festkörpern im wesentlichen befreiten Flüssigkeit erfolgt durch die Flüssigkeitsentnahmeleitung 23. Die Entnahme ist kontinuierlich oder periodisch möglich.

## Patentansprüche

1. Vorrichtung zum Separieren der Feststoffe aus Flüssigkeits-Feststoffgemischen in Regenbrauchwasser-Anlagen, umfassend einen rotationssymmetrischen Separierbehälter (1) mit einer Wand und einem Berhälterboden, in dem das Flüssigkeits-Feststoffgemisch durch eine tangential mündende Zulaufleitung (9) eingeleitet wird, einem als eine Vertiefung im Behälterboden (5) ausgestalteten Sumpf (7), eine in den Sumpf (7) einmündende Schlamm-Absaugleitung (17) und eine Flüssigkeitsentnahmeleitung (23), **dadurch gekennzeichnet, dass** im Separierbehälter (1) im Anschluss an die Mündung (11) der Zulaufleitung (9) in den Separierbehälter (1) ein schraubenlinienförmig entlang der Wand (3) nach unten verlaufendes, oben offenes Leitmittel (13,35) ausgebildet ist, und dass am Behälterboden (5) eine sich radial von aussen dem Sumpf (7) spiralförmig annähernde Rippe (15) angeordnet ist, deren Drehsinn mit demjenigen des Leitmittels (13,35) übereinstimmt.

2. Vorrichtung nach Anspruch 1, **dadurch gekennzeichnet, dass** das Leitmittel als Rinne (13) oder als Rohr (35), dessen Scheitel von mehreren öffnungen durchbrochen ist, ausgebildet ist.

3. Vorrichtung nach Anspruch 1, **dadurch gekennzeichnet, dass** das Leitmittel als Rinne (13) mit stetig abnehmender Breite ausgebildet ist.

4. Vorrichtung nach einem der Ansprüche 1 bis 3, **dadurch gekennzeichnet, dass** die Schlammabsaugleitung (17) im Zentrum oder an der Peripherie in den Sumpf (7) mündet.

5. Vorrichtung nach Anspruch 4, **dadurch gekennzeichnet, dass** das innenliegende eine Ende der Rippe (15) am Rand des als Vertiefung im Behälterboden (5) ausgebildeten Sumpfes (7) endet.

6. Vorrichtung nach Anspruch 5, **dadurch gekennzeichnet, dass** die Höhe der Rippe (15) zum innenliegenden Ende hin abnimmt.

7. Vorrichtung nach einem der Ansprüche 1 bis 6, **dadurch gekennzeichnet, dass** der Separierbehälter (1) in einem volumenmässig wesentlich grösseren runden oder eckigen Tank (31) angeordnet ist und dass für den Abfluss des Brauchwassers in den Tank (31) in der Wand (3) des Separierbehälters (1) Austrittsöffnungen (33) angebracht sind.

8. Vorrichtung nach einem der Ansprüche 1 bis 7, **dadurch gekennzeichnet, dass** das saugseitige Ende der Flüssigkeitsentnahmeleitung (23) zwischen der Aussenwand der Rippe (15) und der Wand (3) des Separierbehälters (1) und in einem geringen Abstand vom Behälterboden (5) liegt.

9. Vorrichtung nach Anspruch 8, **dadurch gekennzeichnet, dass** auf die Eintrittsöffnung am Ende der Flüssigkeitsentnahmeleitung (23) ein Seiher (25) aufgesetzt ist.

10. Vorrichtung nach einem der Ansprüche 1 bis 9, **dadurch gekennzeichnet, dass** der Sumpf (7) mit einer nach oben bis zur Einlaufhöhe (h₃) aufsteigenden überlaufleitung (22) verbunden ist.

## Claims

1. Device for separating solids from liquid-solid mixtures in industrial rainwater plants, comprising a rotation-symmetrical separating container (1), having a wall and a container base, in which the liquid-solid mixture is introduced through a tangentially discharging inlet pipe (9), a sump (7), which is configured as a recess in the container base (5), a sludge suction pipe (17) discharging into the sump (7) and a liquid removal pipe (23), **characterised in that**, in the separating container (1) connected to the discharge (11) of the inlet pipe (9) into the separating container (1), a helical line-shaped conducting means (13, 35), which extends along the wall (3) downwardly and is open at the top, is configured, and **in that** a rib (15), which approaches the sump (7) helically radially from the exterior, is disposed, the direction of rotation of which is identical to that of the conducting means (13, 35).

2. Device according to claim 1, **characterised in that** the conducting means is configured as a channel (13) or as a pipe (35), the apex of which is pierced by a plurality of openings.

3. Device according to claim 1, **characterised in that** the conducting means is configured as a channel (13) with a constantly decreasing width.

4. Device according to one of the claims 1 to 3, **characterised in that** the sludge suction pipe (17) discharges into the sump (7) in the centre or at the periphery.

5. Device according to claim 4, **characterised in that** the interior one end of the rib (15) terminates at the edge of the sump (7) which is configured as a recess in the container base (5).

6. Device according to claim 5, **characterised in that** the height of the rib (15) reduces towards the interior end.

7. Device according to one of the claims 1 to 6, **characterised in that** the separating container (1) is disposed in a round or cornered tank (31) which is substantially larger with respect to volume, and **in that** outlet openings (33) are provided for the outflow of the industrial water into the tank (31) in the wall (3) of the separating container (1).

8. Device according to one of the claims 1 to 7, **characterised in that** the suction-side end of the liquid removal pipe (23) is situated between the outer wall of the rib (15) and the wall (3) of the separating container (1) and at a small spacing from the container base (5).

9. Device according to claim 8, **characterised in that** a filter (25) is placed on the inlet opening at the end of the liquid removal pipe (23).

10. Device according to one of the claims 1 to 9, **characterised in that** the sump (7) is connected to an overflow pipe (22) which rises upwardly to the inlet height (h₃).

## Revendications

1. Dispositif pour la séparation des matières solides à partir de mélanges de matières liquides et solides dans des installations recueillant de l'eau de pluie non potable, comprenant un récipient de séparation à symétrie de révolution (1) avec une paroi et un fond, dans lequel le mélange de matières liquides et solides est introduit par une conduite d'arrivée (9) débouchant de manière tangentielle, un réservoir (7) formant une cavité au fond de récipient (5), une conduite d'aspiration de boue (17) débouchant dans le réservoir (7) et une conduite de prélèvement des liquides (23), **caractérisé en ce qu'**un moyen de guidage (13, 35) de forme hélicoïdale, se dirigeant vers le bas le long de la paroi (3) et ouvert en haut, est installé dans le récipient de séparation (1) en étant relié à l'ouverture (11) de la conduite d'arrivée (9) dans le récipient de séparation (1), et **en ce qu'**une nervure (15) en forme de spirale convergeant radialement de l'extérieur vers le réservoir (7) est disposée au fond de récipient (5), dont le sens de rotation concorde avec celui du moyen de guidage (13, 35).

2. Dispositif selon la revendication 1, **caractérisé en ce que** le moyen de guidage est présent sous la forme d'une goulotte (13) ou d'un tuyau (35), sur lequel plusieurs ouvertures sont pratiquées au niveau de sa génératrice supérieure.

3. Dispositif selon la revendication 1, **caractérisé en ce que** le moyen de guidage se présente sous la forme d'une goulotte (13) dont la largeur décroît constamment.

4. Dispositif selon l'une des revendications 1 à 3, **caractérisé en ce que** la conduite d'aspiration de boue (17) débouche au centre ou en périphérie dans le réservoir (7).

5. Dispositif selon la revendication 4, **caractérisé en ce que** l'extrémité intérieure de la nervure (15) se termine au bord du réservoir (7) formant une cavité au fond du récipient (5).

6. Dispositif selon la revendication 5, **caractérisé en ce que** la hauteur de la nervure (15) décroît en allant vers l'extrémité intérieure.

7. Dispositif selon l'une des revendications 1 à 6, **caractérisé en ce que** le récipient de séparation (1) est disposé dans un réservoir (31) sensiblement plus grand en volume, rond ou polygonal, et **en ce que** des ouvertures de sortie (33) sont prévues dans la paroi (3) du récipient de séparation (1) pour l'écoulement de l'eau non potable dans le réservoir (31).

8. Dispositif selon l'une des revendications 1 à 7, **caractérisé en ce que** l'extrémité aspirante de la conduite de prélèvement des liquides (23) se trouve entre la paroi extérieure de la nervure (15) et la paroi (3) du récipient de séparation (1) et à une distance minime du fond de récipient (5).

9. Dispositif selon la revendication 8, **caractérisé en ce qu'**un filtre à tamis (25) est placé sur l'ouverture d'admission, au niveau de l'extrémité de la conduite de prélèvement des liquides (23).

10. Dispositif selon l'une des revendications 1 à 9, **caractérisé en ce que** le réservoir (7) est relié à une conduite de trop-plein (22) s'élevant vers le haut jusqu'à la hauteur d'entrée (h₃).
